# EUROPÄISCHE PATENTSCHRIFT

(11) **EP 1 461 534 B1**
(45) Veröffentlichungstag und Bekanntmachung des Hinweises auf die Patenterteilung: **16.05.2007**
(21) Anmeldenummer: 02805733.9
(22) Anmeldetag: 20.12.2002
(51) Int. Cl.: F04C 2/344, F04C 15/00

(54) **PUMPE**
PUMP
POMPE

(30) Priorität: 27.12.2001 DE 10164277
(43) Veröffentlichungstag der Anmeldung: 29.09.2004
(73) Patentinhaber: ixetic Bad Homburg GmbH, 61352 Bad Homburg v. d. H. (DE)
(72) Erfinder: AGNER, Ivo, 77815 Bühl (DE); WENDT, Matthias, 61267 Neu Anspach (DE)
(86) Internationale Anmeldenummer: PCT/DE2002/004677
(87) Internationale Veröffentlichungsnummer: WO 2003/056179

(56) Entgegenhaltungen:
- EP-A- 0 781 924
- US-A- 3 760 478
- US-A- 4 443 168

## Beschreibung

Die Erfindung betrifft eine Pumpe, insbesondere Flügelzellenpumpe oder Rollenzellenpumpe, wobei die Flügel- oder Rollenzellenpumpe einen zweihübigen Konturring besitzt und einen Rotor, in dem radial verschieblich Flügel oder Rollen gelagert sind, mit mindestens einer, gegebenenfalls zwei Seitenplatten, die die Rotationsgruppe seitlich abdichten, mit einem Gehäuse und einem Gehäusedeckel, wobei der Rotor von einer Welle angetrieben wird und die Welle im Gehäuse und gegebenenfalls im Deckel gelagert ist.

Die Erfindung betrifft insbesondere eine zweiflutige Flügelzellenpumpe, wobei diese zweiflutige doppelhübige Flügelzellenpumpe durch Teilung in zwei Pumpenhälften bei höheren Drehzahlen eine Pumpenhälfte bedarfsorientiert abschalten kann und die geförderte Menge dieser Pumpenhälfte in die Ansaugleitung zurückgeführt werden kann. Die Folge dieser Abschaltung ist, dass der Rotor und der Hubring der Pumpe in radialer Richtung nicht mehr druckausgeglichen sind, da in der abgeschalteten Pumpenhälfte nahezu kein Druck aufgebaut wird. Dies führt zu einer Querkraft, die auf Rotor und Hubring wirkt. Durch diese e Querkraft werden bei steigenden Betriebsdrücken auf Stiften gelagerte Hubringe aufgrund der Durchbiegung der Stifte radial stärker aus ihrer ursprünglichen Position geschoben. Der auf der Welle gelagerte Rotor wird wegen der Wellendurchbiegung in die entgegengesetzte Richtung aus seiner ursprünglichen Position verschoben. Diese Verschiebungen haben starken Einfluss auf das Geräuschverhalten der Pumpe.

Eine Art von Positionierung zwischen Hubring und Seitenplatten wird in der DE 19927400 A1 offenbart.

Die Aufgabe, diese Probleme zu vermeiden, wird durch eine Pumpe, insbesondere eine Flügelzellenpumpe oder Rollenzellenpumpe, mit den Merkmalen des Anspruchs 1 gelöst.

Erfindungsgemäß ist eine zweite Seitenplatte durch einen dritten Stift mit dem Gehäuse oder dem Deckel zueinander positioniert, wobei der dritte Stift die zweite Seitenplatte nicht durchdringt und ebenfalls keinen Kontakt zum Konturring hat.

Ebenfalls erfindungsgemäß sind bei der Pumpe der erste und zweite, gegebenenfalls der dritte Stift in derselben Durchgangsöffnung, aber in verschiedenen Bauteilen angeordnet.

Bevorzugt wird auch eine Pumpe, bei der der erste und zweite, gegebenenfalls der dritte Stift jeweils bis in die Mitte der jeweiligen Seitenplattedicke hereinragen. Bevorzugt wird weiterhin eine Pumpe, bei der der erste und der zweite, gegebenenfalls der dritte Stift in einer sogenannten "Genaulochbohrung" angeordnet sind, das heißt, dass sie eine sogenannte "Genaustiftverbindung" in einem Rundloch darstellen.
Eine weitere erfindungsgemäße Pumpe zeichnet sich dadurch aus, dass ein vierter und ein fünfter Stift in einer sogenannten "Langlochbohrung" angeordnet sind, wobei in den Platten Langlöcher ausgebildet sind und im Deckel oder gegebenenfalls im Gehäuse und im Hubring jeweils Rundlöcher, und dass der vierte Stift im Prinzip wie der erste Stift und der fünfte Stift im Prinzip wie der zweite Stift ausgebildet und angeordnet sind.

Bevorzugt wird auch eine Pumpe, bei welcher die Bohrungen durchgehend glatt ausgestaltet sind (also keine abgesetzten Bohrungen darstellen), so dass die Stifte nur auf Scherung und nicht auf Biegung beansprucht sind.

Bevorzugt wird weiterhin eine Pumpe, bei der die beiden Stifte im Deckel (der zweite und der fünfte) und der dritte Stift im Gehäuse gleich lang sind und gleiche Durchmesser haben. Weiterhin wird eine Pumpe bevorzugt, bei der die beiden Stifte (der erste und der vierte) im Hubring gleich lang sind und gleiche Durchmesser haben.

Eine weitere erfindungsgemäße Pumpe zeichnet sich dadurch aus, dass der zweite, dritte und fünfte Stift einen anderen Durchmesser haben als der erste und der vierte Stift und daher die Bohrungen in den Seitenplatten abgesetzt ausgeführt werden. Weiterhin wird eine Pumpe bevorzugt, bei welcher das Gehäuse topfförmig ausgebildet ist. Ebenfalls wird eine Pumpe bevorzugt, bei der die Rotationsgruppe am Deckel fixiert ist. Eine erfindungsgemäße Pumpe zeichnet sich dadurch aus, dass die Welle zusätzlich im Deckel gelagert ist.

Die Erfindung wird nun anhand der Figuren beschrieben.
- Figur 1: zeigt die Darstellung einer Flügelzellenrotationsgruppe unter Querkraft.
- Figur 2: zeigt einen Querschnitt durch eine Flügelzellenpumpe mit erfindungsgemäßen Stiften.
- Figur 3: zeigt das Verhalten der erfindungsgemäßen Stifte unter Querkraft.
- Figur 4: zeigt eine Gerotorpumpe unter Anwendung der erfindungsgemäßen Stifte.

In Figur 1 ist eine Rotationsgruppe einer Flügelzellenpumpe mit nur einem druckbeaufschlagten Bereich unter Querkraft dargestellt.

Innerhalb eines Konturringes 1 ist ein Rotor 3 dargestellt, der radial bewegliche Flügel 5 in Schlitzen enthält und durch eine Welle 7 drehangetrieben wird. Zwischen den Flügeln 5, dem Konturring 1 und dem Rotor 3 bilden sich Flügelzellen, die bei Drehung sich entsprechend vergrößern oder verkleinern. Die Flügelzelle 9 z. B. ist eine druckfördemde Zelle, die sich, in Drehrichtung 17 gesehen, durch den "Fall" 18 verkleinert und somit unter Druck stehendes Fluid fördert. Der Druckbereich der Flügelzellenpumpe ist in dieser Position zusätzlich durch den Druckbereich 9.1 und 9.2 dargestellt. Er umfasst also in dieser Position drei Zellen. Die untere Druckniere 11 der Flügelzellenpumpe soll in diesem Fall auf drucklosen Umlauf geschaltet sein, so dass sich hier kein Druck aufbaut. Ferner sind die beiden Saugbereiche 13 und 15 der Flügelzellenpumpe dargestellt. Der Druckaufbau im oberen Druckbereich 9 führt dazu, dass einerseits eine Reaktionskraft 19 auf den Konturring 1 den Konturring 1 nach oben verschieben will, während andererseits eine Druckkraftkomponente 21 auf den Rotor 3 diesen nach unten verschieben will und damit zu einer unzulässig großen Durchbiegung der Welle 7 führen kann, wenn diese nicht eine entsprechende hohe Festigkeit aufweist. Der Konturring 1 und nicht hier dargestellte Seitenplatten enthalten Durchgangsöffnungen 23 und 25, mit denen sie mittels Stiften miteinander und mit einem hier nicht dargestellten Gehäuse verbunden sind, in dem auch die Welle 7 gelagert ist, so dass sich hier der Kräftekreis schließt.

In Figur 2 ist eine Flügelzellenpumpe im Querschnitt dargestellt. In einem Gehäuse 27 ist die Welle 7 mittels eines Lagers 29 gelagert und durch eine Dichtung 37 abgedichtet. Das Gehäuse wird durch einen Gehäusedeckel 31 verschlossen, in welchem die Welle 7 in einem zweitem Lager 33 gelagert ist. Der Konturring 1, der Rotor 3 mit hier nicht dargestellten Flügeln und die Seitenplatten 39 und 41 bilden die Rotationsgruppe. Der Rotor 3 ist axial noch durch einen Sicherungsring 35 auf der Welle festgelegt. Der Hubring 1 ist mit den Seitenplatten 39 und 41 oben über einen ersten Stift 43.1 und unten über einen vierten Stift 43.4 verbunden. Die Seitenplatte 39 ist weiterhin mit einem kurzen dritten Stift 43.3 mit dem Gehäuse 27 verbunden. Die Seitenplatte 41 ist über eine kurzen zweiten Stift 43.2 und einen kurzen fünften Stift 43.5 mit dem Gehäusedeckel 31 verbunden. Wird nun eine Querkraft entsprechend Figur 1 aufgebracht, so dass sich durch den Druck in der oberen Druckniere der Konturring 1 nach oben und der Rotor 3 nach unten verschieben will, so wird bei der hier dargestellten Stiftkonstruktion der Stift 43.1 gegenüber den Seitenplatten 39 und 41 nur auf Scherung beansprucht. Wäre statt der dreigeteilten Stiftanordnung der Stifte 43.1, 43.2 und 43.3 ein einteiliger durchgängiger Stift vorgesehen, so würde sich dieser Stift unter den entsprechenden Kräften durchbiegen und durch diese Durchbiegung eine zusätzliche Verschiebung des Ringes 1 gegenüber dem Rotor 3 erzeugen. Dadurch, dass durch die dreigeteilte Stiftanordnung die Durchbiegung vermieden wird und die Stifte nur auf Scherung beansprucht werden, ist die Verschiebung zwischen dem Konturring 1 und dem Rotor 3 entschieden geringer und wird praktisch nur durch das durch die Stiftbohrungen und die Stifte vorgegebene Spiel realisiert. Die geringere Verschiebung zwischen dem Hubring 1 und dem Rotor 3 führt zu einer entschieden geringeren Geräuschentwicklung der Pumpe im einflutigen Förderbetrieb.

In Figur 3.1 und 3.2 ist die Verschiebung des dreiteiligen Genaustift-Systems aufgrund der Spiele dargestellt, wobei Figur 3.2 eine Variante mit abgesetzten Stiften entsprechend Anspruch 11 darstellt. Man sieht, dass der Konturring 1 gegenüber dem mittleren Stift 43.1 nach oben verschoben wird und sich von unten an den Stift 43.1 anlegt. Das Spiel der Genaulochverbindung ist durch den oberen Spalt 45 dargestellt. Der Stift 43.1 legt sich wiederum in den Seitenplatten 39 und 41 an der Oberseite an, so dass hier jeweils ein unterer Spalt 46 und 47 entsteht. Die Platte 39 wiederum legt sich an der Unterseite des Stiftes 43.3 an, der wiederum an der Oberseite im Gehäuse 27 zur Anlage kommt und damit einen unteren Spalt 48 bildet. Derselbe Effekt tritt an der zweiten Seitenplatte 41 und dem Stift 43.2 und dem Gehäusedeckel 31 auf, was zur Bildung eines unteren Spaltes 49 führt. Die Addition der Spalte 45, 46 und 48 bzw. 45, 47 und 49 führen zu der Gesamtverschiebung des Hubringes gegenüber dem Gehäuse oder dem Gehäusedeckel, in dem wiederum die Welle gelagert ist. Die Summe der Spaltverschiebungen der hier aufgezählten Bauteile ist auf jeden Fall geringer als eine entsprechende Durchbiegung eines einzelnen Stiftes.

Die erfindungsgemäße Idee einer mehrteiligen Bolzenlagerung kann auch auf andere Anwendungsfälle bezogen werden, um das Problem einer Wellen- oder Stiftdurchbiegung in einen Scherbelastungszustand umzuwandeln, der geringere Maßabweichungen ermöglicht. Dazu ist in Figur 4 beispielhaft eine Innenzahnradpumpe vom Orbit-Pumpentyp dargestellt. In einem innenverzahntem Zahnring 50, der gleichzeitig die Außenkontur des Pumpenteils darstellt, ist ein Zahnrad 51 angeordnet. Innerhalb des Zahnrads 51 ist drehbeweglich ein Exzenter 52 angeordnet, der gegenüber dem Zahnrad 51 gleitgelagert sich verdrehen kann und bei dieser Drehbewegung das Zahnrad 51 nacheinander in die Zahnlücken des Außenzahnrades 50 schiebt. Der Exzenter 52 ist auf einer Exzenterwelle 53 angeordnet. Die Pumpenkammem, welche gerade Kompressionsarbeit leisten und dabei einen Druck aufbauen, sind mit schraffierten Flächen 54 gekennzeichnet. Diese Druckfelder sorgen, ähnlich wie in der vorher beschriebenen Flügelzellenpumpe, für eine Reaktionskraft, die einerseits auf den Außenzahnring 50 und andererseits auf das Zahnrad 51 wirken und beide Teile im Druckbereich voneinander entfernen wollen. Der Außenzahnring 50 kann relativ stabil und unbeweglich in einem Pumpengehäuse gelagert werden. Kritischer ist die Auswirkung dieser Druckfelder über das Zahnrad 51 und den Exzenter 52 auf die Welle 53, die den Exzenter antreibt und die durch die Druckkräfte auf Biegung beansprucht wird. Auch bei dieser Art der Pumpenanordnung lässt sich durch entsprechende Gestaltung nach dem vorher beschriebenen, mehrteiligen Bolzenprinzip der Belastungszustand der Biegung in einen Belastungszustand der Scherung umwandeln, wobei der Antrieb des Innenrades dann über entsprechende Kupplungen übertragen würde. Im unteren Teil der Figur 4, Figur 4.2, ist die gleiche Pumpenanordnung mit einer anderen Exzenterstellung dargestellt, was dazu führt, dass sich das Druckfeld umlaufend weiter verlagert. Man hat also hier den Belastungsfall eines umlaufenden Druckfeldes, während in der Flügelzellenpumpe die Druckfelder ortsfest von der Gestaltung des Hubringes und seiner Position abhängig waren.

In bekannten Pumpen wird das entstehende Drehmoment im Hubring und die durch den Betriebsdruck entstehende Querkraft von einem einzigen sogenannten "Genaustift", der im Gehäuse und im Deckel gelagert wird, und einem sogenannten "Langlochstift", der nur im Deckel gelagert wird, aufgenommen. Der größte Teil der Querkraft wirkt durch die entsprechende Anordnung der Stifte nur auf den Genaustift. Nur ein geringer Kraftanteil der Querkraft wirkt auf den Langlochstift. Das Drehmoment wird von beiden Stiften je zur Hälfte aufgenommen.

Bei Pumpenbetriebszuständen mit Querkraft wird der Genaustift durch die Krafteinleitung über den Hubring stark auf Biegung beansprucht und kann den Hubring nicht in seiner Position halten. Der Hubring wird relativ zum Rotor radial außermittig gedrückt. Dies hat zur Folge, dass das Geräuschverhalten der Pumpe nachteilig beeinflusst wird. Die Hebelarme der Biegebeanspruchung entstehen aufgrund der abgesetzten Bohrungen im Hubring und der aus Montagegründen notwendigen Spiele zwischen den Stiftbohrungen der Seitenplatte bzw. der Seitenplatte und den Stiften.

Durch ein erfindungsgemäßes Stiftkonzept, bei dem die Stifte nicht auf Biegung, sondern auf Scherung beansprucht werden, kann die Hubringverschiebung sehr gering gehalten werden und das Geräusch bei einer abgeschalteten Pumpenhälfte und bei der anderen Pumpenhälfte unter Betriebsdruck stark verbessert werden. Hierzu ist es notwendig, den "Genaulochstift" durch drei (43.1, 43.2, 43.3) bzw. den Langlochstift durch zwei (43.4, 43.5) kürzere Stifte zu ersetzten. Die Bohrungen im Hubring 1 dürfen nicht abgesetzt ausgeführt werden, sondern müssen durchgehend glatt ausgebildet sein. Es entsteht nur noch eine zusätzliche Verschiebung des Hubrings 1 und der Platten 39, 41 aufgrund der Spiele der Bohrungen und der Stifte. Die Addition der einzelnen Spiele ist aber deutlich geringer als die Verschiebung des Hubringes bei der Durchbiegung eines "Genaulochstiftes". Wegen der Lagerung des "Genaulochstiftes" im Deckel 31 und Gehäuse 27 wird der "Genaulochstift" zweischnittig beansprucht.

Die einzelnen Genaustifte sind wie folgt in der Pumpe angeordnet. Ein Genaustift 43.3 ist im Pumpengehäuse 27 in einer Bohrung (Rundloch) fixiert und positioniert die Seitenplatte 39 im Rotationsgruppenraum des Pumpengehäuses. Dieser Genaustift 43.3 reicht zur Hälfte in das Rundloch in der Seitenplatte 39. Ein weiterer Genaustift 43.1 steckt durchgehend im Hubring 1 ebenfalls in einem Rundloch und ragt jeweils zur Hälfte in die Seitenplatte 39 sowie in die Seitenplatte 41 in einer Rundlochverbindung. Ein weiterer Genaustift 43.2 reicht zur Hälfte in die Seitenplatte 41 und ist im Deckel 31 in einem Rundloch fixiert. Die beiden sogenannten "Langlochstifte" (43.4, 43.5) sind in der Pumpe folgendermaßen angeordnet: Ein "Langlochstift" 43.5 ist im Deckel 31 in einem Rundloch fixiert und reicht zur Hälfte in das Langloch in der Seitenplatte 41. Ein weiterer "Langlochstift" 43.4 steckt durchgehend im Hubring 1 in einem Rundloch und ragt zur Hälfte in das Langloch in der Seitenplatte 41 und zur Hälfte in das Langloch in der Seitenplatte 39.

Durch die Langlöcher in Druck- und Seitenplatte wird der aufgrund der Fertigungstoleranzen unterschiedliche Abstand der Rundlöcher im Deckel 31 und im Hubring 1 ausgeglichen, und der Deckel 31 und der Hubring 1 können ohne Verklemmen montiert werden.

Um Probleme bei der Montage der Stifte zu vermeiden, sollten die beiden Stifte 43.2 und 43.5, die im Deckel 31 gelagert sind, und der Stift 43.3, der im Gehäuse 27 sitzt, mit gleichem Durchmesser und gleichlang ausgeführt werden. Die beiden Stifte 43.1 und 43.4, die im Hubring sitzen, sollten ebenfalls den gleichen Durchmesser aufweisen und die gleiche Länge haben. Um weiterhin einer falschen Montage dieser beiden unterschiedlichen Stiftarten vorzubeugen, können die Bohrungen der zweiten Seitenplatte 41 und der ersten Seitenplatte 39 entsprechend Figur 3.2 ungefähr in der Plattenmitte abgesetzt ausgeführt werden und die Durchmesser entsprechend den unterschiedlichen Stiftdurchmessern unterschiedlich groß sein. Da bei entsprechender Stiftanordnung die "Langlochstifte" 43.4, 43.5 nur das Drehmoment aufnehmen müssen und dadurch nur geringe Kräfte auftreten, kann man hier auch die Teilung der Stifte entfallen lassen.

## Patentansprüche

1. Flügelzellenpumpe oder Rollenzellenpumpe, wobei die Flügelzellen- oder Rollenzellenpumpe mit einem zweihübigen Konturring (1) versehen ist, mit einem Rotor (3), in welchem radial verschieblich Flügel (5) oder Rollen gelagert sind, mit mindestens einer Seitenplatte (41), die die Rotationsgruppe abdichtet, mit einem Gehäuse (27) und einem Gehäusedeckel (31), wobei der Rotor (3) von einer Welle (7) angetrieben wird, wobei die Welle (7) im Gehäuse (27) und gegebenenfalls im Deckel (31) gelagert ist, wobei der Hubring (1) und die mindestens eine Seitenplatte (41) durch mindestens einen ersten Stift (43.1) zueinander positioniert sind und der erste Stift (43.1) die mindestens eine Seitenplatte (41) nicht durchdringt, **dadurch gekennzeichnet, dass** die mindestens eine Seitenplatte (41) und das Gehäuse (27) oder der Gehäusedeckel (31) durch einen zweiten Stift (43.2) zueinander positioniert sind, wobei der zweite Stift (43.2) die mindestens eine Seitenplatte (41) nicht durchdringt und der zweite Stift (43.2) keinen Kontakt zum Konturring hat.

2. Pumpe nach Anspruch 1, **dadurch gekennzeichnet, dass** eine zweite Seitenplatte (39) und das Gehäuse (27) oder der Deckel (33) durch einen dritten Stift (43.3) zueinander positioniert sind und der dritte Stift (43.3) die zweite Seitenplatte (39) nicht durchdringt, wobei der dritte Stift (43.3) den Konturring (3) nicht kontaktiert.

3. Pumpe nach einem der vorhergehenden Ansprüche, **dadurch gekennzeichnet, dass** der erste (43.1) und der zweite (43.2), gegebenenfalls der dritte (43.3) Stift in derselben Durchgangsöffnung, aber in verschiedenen Bauteilen angeordnet sind.

4. Pumpe nach einem der vorhergehenden Ansprüche, **dadurch gekennzeichnet, dass** der erste (43.1) und der zweite (43.2), gegebenenfalls der dritte (43.3) Stift, etwa jeweils bis in die Mitte der Seitenplattendicke hereinragen.

5. Pumpe nach einem der vorhergehenden Ansprüche, **dadurch gekennzeichnet, dass** der erste (43.1) und der zweite (43.2), gegebenenfalls der dritte (43.3) Stift in einer Genaulochbohrung angeordnet sind und damit die Stifte insgesamt eine Genaustifiverbindung in einem Rundloch darstellen.

6. Pumpe nach einem der vorhergehenden Ansprüche, **dadurch gekennzeichnet, dass** eine zweite Durchgangsöffnung in den Seitenplatten (39,41), dem Konturring (3), dem Gehäuse (27) oder dem Deckel (33) ausgebildet ist, wobei diese zweite Öffnung in den Platten (39,41) als Langloch und im Deckel (33) oder im Gehäuse (27) und im Konturring (3) als Rundloch angeordnet sind, wobei ein vierter (43.4) und fünfter (43.5) Stift im Langloch angeordnet sind und der vierte Stift (43.4) im Prinzip wie der erste (43.1), und der fünfte Stift (43.5) im Prinzip wie der zweite (43.2) ausgebildet und angeordnet sind.

7. Pumpe nach einem der vorhergehenden Ansprüche, **dadurch gekennzeichnet, dass** die Bohrungen durchgehend glatt ausgestaltet sind, so dass die Stifte nur auf Scherung und nicht auf Biegung beansprucht sind und also keine abgesetzten Bohrungen darstellen.

8. Pumpe nach einem der vorhergehenden Ansprüche, **dadurch gekennzeichnet, dass** die beiden Stifte im Deckel (der zweite (43.2) und der fünfte (43.5)) und der dritte Stift (43.3) im Gehäuse (27) gleich lang sind und den gleichen Durchmesser haben.

9. Pumpe nach einem der vorhergehenden Ansprüche, **dadurch gekennzeichnet, dass** die beiden Stifte im Hubring (1 )(der erste (43.1 ) und der vierte (43.4)) gleich lang sind und den gleichen Durchmesser haben.

10. Pumpe nach einem der vorhergehenden Ansprüche, **dadurch gekennzeichnet, dass** der zweite (43.2), dritte (43.3) und fünfte (43.5) Stift einen anderen Durchmesser haben als der erste (43.1) und vierte (43.4) Stift und deshalb die Bohrungen in den Seitenplatten (39,41) abgesetzt ausgeführt werden.

11. Pumpe nach einem der vorhergehenden Ansprüche, **dadurch gekennzeichnet, dass** das Gehäuse (27) topfförmig ist.

12. Pumpe nach einem der vorhergehenden Ansprüche, **dadurch gekennzeichnet, dass** die Rotationsgruppe am Deckel (31) fixiert ist.

13. Pumpe nach einem der vorhergehenden Ansprüche, **dadurch gekennzeichnet, dass** die Welle (7) zusätzlich im Deckel (31) gelagert ist.

## Claims

1. A vane pump or roller cell pump, whereby the vane or roller cell pump is provided with a dual-stroke contour ring (1), having a rotor (3) in which vanes (5) or rollers are mounted so that they are radially displaceable, with at least one side plate (41) that seals off the rotation group, with a housing (27) and a housing cover (31), whereby the rotor (3) is driven by a shaft (7), the shaft (7) being supported in the housing (27) and if necessary in the cover (31), whereby the stroke ring (1) and the at least one side plate (41) are positioned with respect to each other by at least a first pin (43.1) and the first pin (43.1) does not pass through the at least one side plate (41), **characterized in that** the at least one side plate (41) and the housing (27) or the housing cover (31) are positioned with respect to each other by a second pin (43.2), whereby the second pin (43.2) does not pass through the at least one side plate (41) and the second pin (43.2) has no contact with the contour ring.

2. The pump according to Claim 1, **characterized in that** a second side plate (39) and the housing (27) or the cover (33) are positioned with respect to each other by a third pin (43.3) and the third pin (43.3) does not pass through the second side plate (39), whereby the third pin (43.3) does not contact the contour ring (3).

3. The pump according to one of the preceding claims, **characterized in that** the first (43.1) and the second (43.2), and if applicable the third (43.3) pin are positioned in the same through opening, but in different components.

4. The pump according to one of the preceding claims, **characterized in that** the first (43.1) and the second (43.2), and if applicable the third (43.3) pin, each extend approximately into the middle of the thickness of the side plate.

5. The pump according to one of the preceding claims, **characterized in that** the first (43.1) and the second (43.2), and if applicable the third (43.3) pin are positioned in a precision-bored hole, and thus the pins constitute in the aggregate a precision pin connection in a round hole.

6. The pump according to one of the preceding claims, **characterized in that** a second through opening is made in the side plates (39, 41), the contour ring (3), the housing (27) or the cover (33), this second opening being placed in the plates (39, 41) as an elongated hole and being placed in the cover (33) or housing (27) and in the contour ring (3) as a round hole, whereby a fourth (43.4) and fifth (43.5) pin are placed in the elongated hole and the fourth pin (43.4) is formed and positioned in principal like the first (43.1), and the fifth pin (43.5) is formed and placed in principle like the second (43.2).

7. The pump according to one of the preceding claims, **characterized in that** the holes are made smooth throughout, so that the pins are subjected only to shear and not to bending and hence the holes do not have shoulders.

8. The pump according to one of the preceding claims, **characterized in that** the two pins in the cover (the second (43.2) and the fifth (43.5)) and the third pin (43.3) in the housing (27) are of equal length and have the same diameter.

9. The pump according to one of the preceding claims, **characterized in that** the two pins in the stroke ring (1) (the first (43.1) and the fourth (43.4)) are of equal length and have the same diameter.

10. The pump according to one of the preceding claims, **characterized in that** the second (43.2), third (43.3) and fifth (43.5) pins have a different diameter than the first (43.1) and fourth (43.4) pins, and therefore the holes in the side plates (39, 41) are produced with shoulders.

11. The pump according to one of the preceding claims, **characterized in that** the housing (27) is pot-shaped.

12. The pump according to one of the preceding claims, **characterized in that** the rotation group is fastened to the cover (31).

13. The pump according to one of the preceding claims, **characterized in that** the shaft (7) is additionally supported in the cover (31).

## Revendications

1. Pompe multicellulaire à ailettes ou pompe multicellulaire à rouleaux, où la pompe multicellulaire à ailettes ou à rouleaux est dotée d'un anneau extérieur (1) à double course, d'un rotor (3) dans lequel sont logé(e)s des ailettes (5) mobiles radialement ou des rouleaux, d'au moins une plaque latérale (41) qui assure l'étanchéité du groupe de rotation, d'un corps (27) et d'un couvercle de corps (31), où le rotor (3) est entraîné par un arbre (7), où l'arbre (7) est logé dans le corps (27) et, le cas échéant, dans le couvercle (31), où l'anneau extérieur (1) et la plaque latérale (41) au moins au nombre de un sont positionnés l'un par rapport à l'autre, par au moins une première goupille (43.1), et la première goupille (43.1) ne traverse pas la plaque latérale (41) au moins au nombre de un,
**caractérisée en ce que** la plaque latérale (41) au moins au nombre de un et le corps (27) ou le couvercle (31) du corps sont positionnés l'un par rapport à l'autre par une deuxième goupille (43.2), où la deuxième goupille (43.2) ne traverse pas la plaque latérale (41) au moins au nombre de un, et la deuxième goupille (43.2) n'a aucun contact avec l'anneau extérieur.

2. Pompe selon la revendication 1, **caractérisée en ce qu'**une deuxième plaque latérale (39) et le corps (27) ou le couvercle (31) sont positionnés l'un par rapport à l'autre, par une troisième goupille (43.3), et la troisième goupille (43.3) ne traverse pas la deuxième plaque latérale (39), où la troisième goupille (43.3) ne vient pas au contact de l'anneau extérieur (1).

3. Pompe selon l'une ou l'autre des revendications précédentes, **caractérisée en ce que** la première goupille (43.1) et la deuxième goupille (43.2), le cas échéant la troisième goupille (43.3), sont disposées dans la même ouverture de passage, mais dans des pièces de structure différentes.

4. Pompe selon l'une quelconque des revendications précédentes, **caractérisée en ce que** la première goupille (43.1) et la deuxième goupille (43.2), le cas échéant la troisième goupille (43.3), pénètrent, à chaque fois, à peu près jusqu'à la moitié à l'intérieur de l'épaisseur des plaques latérales.

5. Pompe selon l'une quelconque des revendications précédentes, **caractérisée en ce que** la première goupille (43.1) et la deuxième goupille (43.2), le cas échéant la troisième goupille (43.3), sont disposées dans un perçage de trous de précision et, par conséquent, les goupilles représentent, au total, un assemblage de goupilles de précision dans un trou rond.

6. Pompe selon l'une quelconque des revendications précédentes, **caractérisée en ce qu'**une deuxième ouverture de passage est configurée dans les plaques latérales (39, 41), dans l'anneau extérieur (1), dans le corps (27) ou dans le couvercle (31), où cette deuxième ouverture est disposée, dans les plaques latérales (39, 41), comme un trou oblong et, dans le couvercle (31) ou dans le corps (27) et dans l'anneau extérieur (1), comme un trou rond, où une quatrième goupille (43.4) et une cinquième goupille (43.5) sont disposées dans le trou oblong, et la quatrième goupille (43.4) est configurée et disposée, dans le principe, comme la première goupille (43.1), et la cinquième goupille (43.5) est configurée et disposée, dans le principe, comme la deuxième goupille (43.2).

7. Pompe selon l'une quelconque des revendications précédentes, **caractérisée en ce que** le.s perçages sont configurés en étant lisses de façon continue, de sorte que les goupilles sont sollicitées seulement en cisaillement et non pas en flexion, et ne représentent, par conséquent, aucun perçage décalé.

8. Pompe selon l'une quelconque des revendications précédentes, **caractérisée en ce que** les deux goupilles (la deuxième (43.2) et la cinquième (43.5)), dans le couvercle, et la troisième goupille (43.3), dans le corps (27), sont de la même longueur et ont le même diamètre.

9. Pompe selon l'une quelconque des revendications précédentes, **caractérisée en ce que** les deux goupilles (la première (43.1) et la quatrième (43.4)), dans l'anneau de course (1), sont de la même longueur et ont le même diamètre.

10. Pompe selon l'une quelconque des revendications précédentes, **caractérisée en ce que** les deuxième (43.2), troisième (43.3) et cinquième (43.5) goupilles ont un diamètre différent de celui des première (43.1) et quatrième (43.4) goupilles, et c'est pourquoi les perçages, dans les plaques latérales (39, 41), sont réalisés de manière décalée.

11. Pompe selon l'une quelconque des revendications précédentes, **caractérisée en ce que** le corps (27) est en forme de pot.

12. Pompe selon l'une quelconque des revendications précédentes, **caractérisée en ce que** le groupe de rotation est fixé sur le couvercle (31).

13. Pompe selon l'une quelconque des revendications précédentes, **caractérisée en ce que** l'arbre (7) est logé en outre dans le couvercle (31).
